# EUROPÄISCHE PATENTSCHRIFT

(11) **EP 2 093 160 B1**
(45) Veröffentlichungstag und Bekanntmachung des Hinweises auf die Patenterteilung: **22.06.2011**
(21) Anmeldenummer: 09001647.8
(22) Anmeldetag: 06.02.2009
(51) Int. Cl.: B65D 75/58

(54) **Verpackungseinheit mit Schutzabschnitt**
Packaging unit with protective section
Unité d'emballage dotée d'une section de protection

(30) Priorität: 19.02.2008 DE 102008009713
(43) Veröffentlichungstag der Anmeldung: 26.08.2009
(73) Patentinhaber: Klocke Verpackungs-Service GmbH, 76356 Weingarten (DE)
(72) Erfinder: Renner, Klaus, 76275 Ettlingen (DE)
(74) Vertreter: Schön, Thilo

(56) Entgegenhaltungen:
- EP-A- 1 234 521
- WO-A-98/10993
- DE-U1-202004 000 591
- US-A1- 2007 228 073

## Beschreibung

Die Erfindung betrifft eine Verpackungseinheit zur Verpackung und Portionierung eines Mediums, beispielsweise aus dem Bereich der Medizin, der Kosmetik, der Chemie oder der Lebensmittelindustrie, nach dem Oberbegriff des Anspruchs 1. Die Verpackungseinheit weist zwei aneinander angeordnete flächige Elemente auf, die beispielsweise durch Folien, schalen- oder deckelartige Kunststoffteile beziehungsweise durch eine Kombination eines festen Kunststoffteiles mit einer Folie gebildet sind. Durch den Begriff "flächig" soll hierbei lediglich ausgesagt sein, dass sich die Elemente im Wesentlichen über eine Fläche erstrecken, wobei sie jedoch insbesondere nicht flach ausgebildet sein müssen, sondern auch gewisse Konturen aufweisen können. Die beiden flächigen Elemente bilden durch bereichsweise Beabstandung voneinander eine geschlossene Kammer aus. In einem die Kammer umschließenden Bundbereich sind die flächigen Elemente miteinander verbunden, wobei der Bundbereich durch einen Außenrand begrenzt ist. Zur kontrollierten Abgabe eines in der Kammer gespeicherten Mediums weist diese eine Verjüngung auf, die einen mit der Kammer verbundenen Austrittspfad bildet, der nach Außen hin geöffnet werden kann. Hierzu erstreckt sich die Verjüngung in einen vom Bundbereich abtrennbaren Trennabschnitt hinein. Dieser Trennabschnitt ist über eine die Verjüngung schneidende Sollbruchlinie mit dem übrigen Bundbereich verbunden, wobei die Sollbruchlinie zur Herstellung der Öffnung an der Verjüngung dient.

WO 98/10993 A1 beschreibt einen Behälter mit den Merkmalen des Oberbegriffs des Anspruchs 1 für ein fließfähiges Produkt, der sich zu einem Öffnungsabschnitt hin verjüngt. Um das Produkt zu entleeren, wird der Öffnungsabschnitt vom Benutzer entlang einer vorgegebenen Linie beispielsweise mittels einer Scheere geöffnet. Anschließend kann dann das Produkt aus dem Behälter heraus gedrückt werden. Dabei ist in einer Ausführungsform um den Öffnungsabschnitt herum ein C-förmiger Brückenabschnitt mit einem Schließteil vorgesehen. Durch Krümmen des Brückenabschnittes um 180° kann dieses Schließteil in die Öffnung des Öffnungsabschnittes gesteckt werden, um den Behälter wieder zu verschließen.

EP 1 234 521 A beschreibt eine Probenpackung für ein liquides Produkt. Zur Abgabe des Produktes weist die Probe einen aufreißbaren Verjüngungsbereich auf. Um hierbei ein einfaches Aufreißen zu gewährleisten, ist in einen Bundbereich der Packung eine Perforierung eingelassen, die beidseitig an den Verjüngungsbereich heran reicht.

In US 2007/0228073 A1 ist eine Probenverpackung gezeigt, bei der ein Verjüngungsabschnitt in einen abtrennbaren Bundbereich hineinragt, der über eine Perforierungslinie mit der restlichen Probenverpackung verbunden ist. Um ein versehentliches Abreißen des abtrennbaren Bundbereiches und damit ein Öffnen der Probenverpackung zu vermeiden, weist der Bundbereich ein U-förmiges Stabilisierungsmittel auf. Dieses ist durch einen tiefgezogenen Bereich gebildet, der sich U-förmig um das Ende des Verjüngungsabschnittes herum erstreckt und dabei ebenfalls von der Perforierungslinie geschnitten wird.

Aus DE 201 02 348 U1 ist eine Verpackungseinheit bekannt, die an einer weiteren Verpackung gehalten ist. Diese Verpackungseinheit besteht aus einem kammerseitigen Teil und einem abtrennbaren Teil, die über eine Sollbruchlinie miteinander verbunden sind. Zur Öffnung einer Kammer der Verpackungseinheit wird die Sollbruchlinie aufgetrennt und dabei der abtrennbare Teil von dem kammerseitigen Teil entfernt, wobei gleichzeitig eine pipettenartige Verjüngung, die mit der Kammer verbunden ist, geöffnet wird.

Eine derartige Verpackungseinheit ermöglicht ein komfortables Öffnen ohne Hilfsmittel und eine exakte Abgabe des in der Kammer enthaltenen Mediums.

Wegen der leicht zu öffnenden Ausgestaltung der Verpackungseinheit besteht jedoch die Gefahr, dass der abtrennbare Teil ungewollt gegenüber dem kammerseitigen Teil geknickt wird und dabei die pipettenartige Verjüngung vorzeitig geöffnet wird und das Medium somit unkontrolliert austritt.

Die Aufgabe der Erfindung ist es daher, bei einer gattungsgemäßen Verpackungseinheit die genannten Nachteile zu vermeiden und trotz komfortabler Möglichkeit zum Öffnen der Kammer einen ungewollten Austritt des darin gespeicherten Mediums zu verhindern.

Diese Aufgabe wird durch, eine Verpackungseinheit mit den Merkmalen des Anspruchs 1 gelöst. Dabei ist einerseits der Trennabschnitt durch eine beabstandet zum Außenrand in den Bundbereich eingelassene Materialschwächung begrenzt, die den Trennabschnitt von einem Schutzabschnitt des Bundbereiches trennt. Dieser Schutzabschnitt deckt den Trennabschnitt zum Außenrand hin ab. Hierdurch können der Trennabschnitt und die Sollbruchstelle gegen versehentliche Krafteinwirkung abgeschirmt beziehungsweise stabilisiert werden, um ein vorzeitiges ungewolltes Auftrennen der Sollbruchstelle beispielsweise beim Transport oder bei Lagerung der Verpackungseinheit und damit ein Austreten des in der Kammer gespeicherten Mediums zu verhindern.

Hierzu weist erfindungsgemäß der Bundbereich in Verlängerung der Sollbruchlinie wenigstens ein den Schutzabschnitt aussteifendes Stabilisierungsmittel auf wodurch der Schutz gegen ein ungewolltes Auftrennen der Sollbruchlinie weiter verbessert wird.

Dabei ist es günstig, wenn der Schutzabschnitt in Verlängerung der Sollbruchlinie eine Biegesteifigkeit aufweist, die größer ist als die Biegesteifigkeit an der Sollbruchlinie. Auf diese Weise dient der Schutzabschnitt zur Stabilisierung der Sollbruchlinie gegenüber einem ungewollten Abknicken des Trennabschnittes.

Vorteilhafterweise ist hierzu die Sollbruchlinie durch die Materialschwächung begrenzt, wodurch in besonders einfacher Weise eine erhöhte Biegesteifigkeit des ungeschwächten Schutzabschnittes gegenüber der Sollbruchlinie gewährleistet werden kann.

Vorteilhafterweise ist das Stabilisierungsmittel dabei durch einen tiefgeformten Bereich gebildet, der in den Schutzabschnitt des Bundbereiches eingelassen ist. Durch einen solchen tiefgeformten Bereich kann der Schutzabschnitt zusätzlich ausgesteift werden, was dessen Biegesteifigkeit und den Schutz vor einem Abknicken des Trennabschnittes erhöht.

Ferner ist es günstig, wenn sich der tiefgeformte Bereich U-förmig um den Trennabschnitt herum erstreckt, wodurch dieser besonders stabil ausgeführt ist.

In einer besonders vorteilhaften Ausführungsform weist die Materialschwächung zwei Schwächungsabschnitte auf, die sich an einander gegenüberliegenden Seiten der Verjüngung quer zur Sollbruchstelle erstrecken. Hierdurch kann die Sollbruchlinie an beiden Enden durch einen Schutzabschnitt abgedeckt werden.

Vorteilhafterweise erstrecken sich die Schwächungsabschnitte jeweils beidseitig bis zum Außenrand, wodurch der wenigstens eine Schutzabschnitt bei bevorstehender Anwendung des Mediums vollständig von der übrigen Verpackungseinheit abgetrennt werden kann. Hierbei wird der Trennabschnitt freigegeben, der nun durch Auftrennen der Sollbruchlinie entfernt werden kann, um den Austrittspfad der Verjüngung nach Außen hin zu öffnen.

Alternativ hierzu erstreckt sich die Materialschwächung U-förmig um die Verjüngung herum. Die Schwächungsabschnitte sind dabei durch Abschnitte der Materialschwächung gebildet. Auf diese Weise kann ein einzelner zusammenhängender Schutzabschnitt definiert werden, der die Sollbruchlinie an beiden Enden abdeckt. Bei Abtrennen dieses einzelnen Schutzabschnittes können somit beide Enden der Sollbruchlinie gleichzeitig freigegeben werden, um die Verpackungseinheit zu öffnen.

Dabei ist es günstig, wenn sich die U-förmige Materialschwächung beidseitig bis zum Außenrand erstreckt. Hierdurch kann der Schutzabschnitt vollständig entfernt werden, wodurch die Sollbruchlinie zum Öffnen der Verpackungseinheit besonders gut zugänglich ist.

In einer alternativen Ausführungsform weist die U-förmige Materialschwächung zwei zum Außenrand beabstandete Enden auf. Hierdurch verbleiben zum Einen alle wesentlichen Teile der Verpackungseinheit auch nach dem Öffnen an derselben, was eine wenigstens nahezu vollständige Entsorgung erleichtert. Zum anderen ist es hierbei möglich, den gegenüber dem übrigen Bundbereich umgelenkten Schutzabschnitt als Stützte zu nutzen, mittels der die Verpackungseinheit standfähig ist. Hierdurch ist es möglich, die Verpackungseinheit nach dem Öffnen der Verjüngung im Wesentlichen aufrecht abzustellen, ohne dass das Medium aus der Kammer austreten kann.

Ferner ist es günstig, wenn die Materialschwächung über ihre gesamte Länge durch einen Schnitt gebildet ist, wodurch die Übertragung einer äußeren Krafteinwirkung vom, Schutzabschnitt auf den Trennbereich besonders gut verhindert werden kann, was wiederum die Gefahr eines versehentlichen Abbrechens des Trennschnittes vermindert.

Dabei ist es vorteilhaft, wenn über die Länge des Schnittes mehrere Haftpunkte vorgesehen sind, um ein ungewolltes Entfernen des Schutzabschnittes vom Trennabschnitt und ein daraus resultierendes Freilegen der Sollbruchlinie zu vermeiden.

In einer hierzu alternativen Ausführungsform ist die Materialschwächung durch eine Perforation gebildet, was auch bei gewissen Krafteinwirkungen, wie sie beispielsweise beim Transport auftreten können, einen sicheren Verbleib des Schutzabschnittes in seiner den Trennabschnitt abdeckenden Position gewährleistet.

Zudem ist die Sollbruchlinie vorteilhafterweise durch eine Rillung oder Perforation gebildet, wodurch die zum Abtrennen des Trennabschnittes benötigte Kraft besonders genau vordefiniert werden kann.

In einer weiteren Ausführungsform ist eine peelfähige Folie vorgesehen ist, die am Trennabschnitt und am Schutzabschnitt anhaftet. Hierdurch muss zunächst die Folie von der übrigen Verpackungseinheit abgenommen werden, um anschließend den Schutzabschnitt vom Trennabschnitt entfernen und schließlich den Trennabschnitt abknicken zu können. Hierdurch kann die Verpackungseinheit auch kindersicher ausgeführt werden.

In den Figuren sind beispielhafte Ausführungsformen der Verpackungseinheit dargestellt. Es zeigen:
- Figur 1: eine Ansicht einer Verpackungseinheit ohneStabilisierungsmittel,
- Figur 2: einen Längsschnitt durch die Verpackungseinheit in Ebene II aus Fig. 1,
- Figur 3: eine perspektivische Ansicht der Verpackungseinheit nach Fig. 1 mit einem umgelenkten Schutzabschnitt,
- Figur 4: eine Ansicht einer erfindungsgemäßen Ausführungsform der Verpackungsein- heit mit Stabilisierungsmitteln,
- Figur 5: einen Querschnitt durch die Verpackungseinheit in Ebene V aus Fig. 4,
- Figur 6: eine Ansicht eines oberen Teils der erfindungsgemäßen Verpackungseinheit nach Fig. 4 mit einer alternativen Ausführungsform der Stabilisierungsmittel,
- Figur 7: einen Querschnitt durch die alternativen Stabilisierungsmittel in Ebene VII aus Fig. 6,
- Figur 8: eine Ansicht der Verpackungseinheit nach Fig. 1 mit einer alternati- ven Materialschwächung,
- Figur 9: eine Ansicht der Verpackungseinheit nach Fig. 1 mit einer alternativ als Perforation ausgebildeten Materialschwächung,
- Figur 10: eine Ansicht einer Verpackungseinheit mit einer als Perforation aus- gebildeten Materialschwächung, die zwei beidseitig bis zu einem Außenrand geführte Schwächungsabschnitte aufweist,
- Figur 11: eine Ansicht der Verpackungseinheit nach Fig. 10 mit entfernten Schutzabschnitten,
- Figur 12: eine Ansicht einer Verpackungseinheit mit einer als Perforation aus- gebildeten Materialschwächung, die sich U-förmig um eine Verjün- gung erstreckt und beidseitig bis zum Außenrand reicht,
- Figur 13: eine Ansicht der Verpackungseinheit nach Fig. 12 mit entferntem Schutzabschnitt,
- Figur 14: eine Ansicht einer Rückseite der Verpackungseinheit nach Fig. 1 mit einer daran vorgesehenen Folie und
- Figur 15: einen Längsschnitt durch die Verpackungseinheit in Ebene XI aus Fig. 10 mit abgelöster Folie.

Die Fig. 1 und 2 zeigen eine nicht erfindungsgemäße Verpackungseinheit 2 zur Aufnahme und Portionierung eines Mediums 4, das beispielsweise durch ein Fluid aus den Bereichen Medizin, Kosmetik, Chemie oder der Lebensmittelindustrie gebildet ist.

Die Verpackungseinheit 2 ist hierzu im Wesentlichen aus einem ersten flächigen Elementen 6 und einem zweiten flächigen Element 8 gebildet. Diese flächigen Elemente 6, 8 können beispielsweise aus Kunststoff als Folie oder Gußteil beziehungsweise als Tiefziehteil hergestellt sein.

In der dargestellten Ausführungsform weist das erste flächige Element 6, wie insbesondere aus Fig. 2 zu entnehmen ist, eine bauchige Kontur 10 auf, die eine mittels des zweiten flächigen Elementes 8 verschlossene Kammer 12 bildet, in der das Medium 4 gespeichert ist.

Um die Kammer 12 herum bilden die beiden Elemente 6, 8 einen Bundbereich 14, in dem sie miteinander verbunden sind. Die Verbindung kann dabei beispielsweise durch Kleben, Verschweißen oder Siegeln hergestellt werden. Nach Außen hin ist der Bundbereich 14, wie auch die Verpackungseinheit 2 insgesamt, durch einen Außenrand 16 begrenzt.

Zur kontrollierten Abgabe des Mediums 4 ist an der Kammer 12 eine Verjüngung 18 vorgesehen, die einen Austrittspfad 20 bildet, der mit der Kammer 12 verbunden ist. Über diesen Austrittspfad 20 kann das Medium 4 aus der Kammer 12 austreten.

Hierzu erstreckt sich die Verjüngung 18 bis in einen Trennabschnitt 22 hinein, der vom übrigen Bundbereich 14 abtrennbar ist. Dabei ist am Trennabschnitt 22 einerseits eine Sollbruchlinie 24 vorgesehen, die die Verjüngung 18 schneidet, sowie eine Materialschwächung 26, die sich U-förmig um die Verjüngung 18 herum erstreckt. Hierbei trennt die Materialschwächung 26, die beispielhaft durch einen Schnitt gebildet ist, den Trennabschnitt 22 von einem Teil des Bundbereiches 14, der den Trennabschnitt 22 zum Außenrand 16 hin abdeckt und somit als Schutzabschnitt 28 fungiert.

Durch die U-förmige Ausbildung der Materialschwächung 26 weist diese zwei Schwächungsabschnitte 30 auf, die sich an gegenüberliegenden Seiten der Verjüngung 18 jeweils bis zu einem Ende 32 erstrecken. Dabei begrenzen die Schwächungsabschnitte 30 die Sollbruchlinie 24 zu beiden Seiten hin, um eine erhöhte Biegesteifigkeit des Schutzabschnittes 28 gegenüber der Sollbruchlinie 24 zu erzielen.

Zum Öffnen der Verpackungseinheit 2 wird, wie aus Fig. 3 zu entnehmen ist, zunächst der Schutzabschnitt 28, der bislang den Trennabschnitt 22 abgedeckt hat, gegenüber diesem umgelenkt. Dabei werden zwei Knickabschnitte 34 gebildet, die durch die beiden Enden 32 in ihrer Position vorgegeben sind und die sich von dem jeweiligen Ende 32 zum Außenrand 16 erstrecken.

Auf diese Weise wird der Trennabschnitt 22 freigegeben, der nun durch Auftrennen der Sollbruchlinie 24 entfernt oder umgeknickt werden kann, um die Verjüngung 18 zu öffnen.

Bei dem gezeigten Ausführungsbeispiel sind die Materialeigenschaften der beiden flächigen Elemente 6, 8 derart bestimmt, dass der Schutzabschnitt 28 nach dem Umlenken in der in Fig. 3 gezeigten Position verbleibt. Hierdurch kann der Schutzabschnitt als Stütze fungieren, mittels der die Verpackungseinheit 2 mit nach oben weisender Verjüngung 18 abgestellt werden kann, ohne dass das Medium 4 austreten könnte.

Die Figuren 4 und 5 zeigen eine erfindungsgemäße Ausführungsform der Verpackungseinheit 2, bei der am Bundbereich 14 zusätzliche Stabilisierungsmittel 36 vorgesehen sind, die den Schutzabschnitt 28 aussteifen und dadurch dessen Biegesteifigkeit gegenüber der Biegesteifigkeit der Sollbruchlinie 24 deutlich erhöhen. Die Stabilisierungsmittel 36 sind dabei rippenförmig durch tiefgeformte Bereiche 38 des ersten flächigen Elementes 6 im Bundbereich 14 gebildet, wie insbesondere aus Fig. 5 zu entnehmen ist.

Die Figuren 6 und 7 zeigen eine weitere Ausführungsform der erfindungsgemäßen Verpackungseinheit 2, bei der die Stabilisierungsmittel 36 durch einen einzelnen in das erste flächige Element 6 eingelassenen tiefgeformten Bereich 38 gebildet sind, der sich U-förmig um den Trennabschnitt 22 herum erstreckt.

Wie aus Fig. 8 zu entnehmen ist, können entlang der als Vollschnitt ausgeführten Materialschwächung 26 mehrere Haftpunkte 40 vorgesehen sein, die beispielsweise durch ein nachträglich aufgebrachtes Klebemittel gebildet sind.

Alternativ hierzu kann die Materialschwächung 26 aber auch durch eine Perforation 42 gebildet sein, wie in Fig. 9 dargestellt.

Bei der Ausbildung der Materialschwächung 26 als Perforation 42 ist es zudem auch möglich die beiden Schwächungsabschnitte 30, wie in Fig. 10 dargestellt, getrennt voneinander auszuführen und beidseitig bis an den Außenrand 16 zu führen. Hierdurch ist es möglich die beiden durch die Schwächungsabschnitte 30 getrennt ausgebildeten Schutzabschnitte 28 zur Freigabe des Trennabschnittes 22 vollständig vom übrigen Bundbereich 14 zu entfernen, wie in Fig. 11 dargestellt.

Alternativ hierzu kann die als Perforation 42 ausgebildete Materialschwächung 26 aber auch U-förmig um die Verjüngung 18 herum ausgebildet sein und dabei zu beiden Seiten bis an den Außenrand 16 geführt sein, wie in Fig. 12 und 13 dargestellt. Auf diese Weise kann der nun einteilige, U-förmige Schutzabschnitt 28 vollständig vom übrigen Bundbereich 14 entfernt werden, wobei die Sollbruchlinie 24 zu beiden Seiten freigegeben wird.

Die Fig. 14 und 15 zeigen eine weitere Ausführungsform der Verpackungseinheit 2 ohne Stabilisierungsmittel, bei der eine abpeelbare Folie 44 vorgesehen ist, die an einer durch das zweite flächige Element 8 gebildeten Rückseite 46 vorgesehen ist. Diese Folie 44 erstreckt sich sowohl über den Trennabschnitt 22 als auch über Schutzabschnitt 28 und haftet an beiden an.

Um zum Öffnen der Verpackungseinheit 2, wie oben beschrieben, den Schutzabschnitt 28 vom Trennabschnitt 22 beabstanden zu können, muss zunächst die Folie 44 abgezogen werden, wie in Fig. 15 dargestellt. Hierzu ist an der Folie 44 eine nicht anhaftende Abziehlasche 48 vorgesehen.

## Patentansprüche

1. Verpackungseinheit (2)
mit zwei aneinander angeordneten flächigen Elementen (6, 8), die durch bereichsweise Beabstandung voneinander eine geschlossene Kammer (12) ausbilden und in einem die Kammer (12) umschließenden Bundbereich (14) miteinander verbunden sind, der durch einen Außenrand (16) begrenzt ist,
wobei die Kammer (12) zur kontrollierten Abgabe eines darin gespeicherten Mediums (4) eine Verjüngung (18) aufweist, die sich in einen vom Bundbereich (14) abtrennbaren Trennabschnitt (22) erstreckt, an dem eine die Verjüngung (18) schneidende Sollbruchlinie (24) zur Herstellung einer Öffnung an der Verjüngung (18) vorgesehen ist, und der Trennabschnitt (22) durch eine beabstandet zum Außenrand (16) in den Bundbereich (14) eingelassene Materialschwächung (26) begrenzt ist, die den Trennabschnitt (22) von einem Schutzabschnitt (28) des Bundbereiches (14) trennt, der den Trennabschnitt (22) zum Außenrand (16) hin abdeckt, **dadurch gekennzeichnet, dass** der Bundbereich (14) in Verlängerung der Sollbruchlinie (24) wenigstens ein Stabilisierungsmittel (36) aufweist, das den Schutzabschnitt (28) aussteift.

2. Verpackungseinheit nach Anspruch 1, **dadurch gekennzeichnet, dass** der Schutzabschnitt (28) in Verlängerung der Sollbruchlinie (24) eine gegenüber der Sollbruchlinie (24) erhöhte Biegesteifigkeit aufweist.

3. Verpackungseinheit nach Anspruch 1 oder 2, **dadurch gekennzeichnet, dass** die Sollbruchlinie (24) durch die Materialschwächung (26) begrenzt ist.

4. Verpackungseinheit nach Anspruch 3, **dadurch gekennzeichnet, dass** das Stabilisierungsmittel (36) durch einen tiefgeformten Bereich (38) gebildet ist.

5. Verpackungseinheit nach Anspruch 4, **dadurch gekennzeichnet, dass** sich der tiefgeformte Bereich (38) U-förmig um den Trennabschnitt (22) herum erstreckt.

6. Verpackungseinheit nach einem der Ansprüche 1 bis 5, **dadurch gekennzeichnet, dass** die Materialschwächung (26) zwei Schwächungsabschnitte (30) aufweist, die sich an einander gegenüberliegenden Seiten der Verjüngung (18) quer zur Sollbruchlinie (24) erstrecken.

7. Verpackungseinheit nach Anspruch 6, **dadurch gekennzeichnet, dass** sich die Schwächungsabschnitte (30) jeweils beidseitig bis zum Außenrand (16) erstrecken.

8. Verpackungseinheit nach Anspruch 6, **dadurch gekennzeichnet, dass** sich die Materialschwächung (26) U-förmig um die Verjüngung (18) herum erstreckt und die Schwächungsabschnitte (30) durch einander gegenüber liegende Abschnitte der Materialschwächung (26) gebildet sind.

9. Verpackungseinheit nach Anspruch 8, **dadurch gekennzeichnet, dass** sich die U-förmige Materialschwächung (26) beidseitig bis zum Außenrand (16) erstreckt.

10. Verpackungseinheit nach Anspruch 8, **dadurch gekennzeichnet, dass** die U-förmige Materialschwächung (26) zwei zum Außenrand (16) beabstandete Enden (32) aufweist.

11. Verpackungseinheit nach einem der Ansprüche 1 bis 10, **dadurch gekennzeichnet, dass** die Materialschwächung (26) über ihre Länge durch einen Schnitt gebildet ist.

12. Verpackungseinheit nach Anspruch 11, **dadurch gekennzeichnet, dass** über die Länge des Schnittes mehrere Haftpunkte (40) vorgesehen sind.

13. Verpackungseinheit nach einem der Ansprüche 1 bis 10, **dadurch gekennzeichnet, dass** die Materialschwächung durch eine Perforation (42) gebildet ist.

14. Verpackungseinheit nach einem der Ansprüche 1 bis 13, **dadurch gekennzeichnet, dass** die Sollbruchlinie (24) durch eine Rillung gebildet ist.

15. Verpackungseinheit nach einem der Ansprüche 1 bis 14, **dadurch gekennzeichnet, dass** eine peelfähige Folie (44) vorgesehen ist, die am Trennabschnitt (22) und am Schutzabschnitt (28) anhaftet.

## Claims

1. Packing unit (2)
with two side by side flat elements (6, 8) which are spaced apart from one another in certain areas to form a closed chamber (12) and are interconnected in a waist region (14) that encloses the chamber (12) and is limited by an outer edge (16),
wherein the chamber (12), for the controlled dispensing of a medium (4) stored in it, has a taper (18) extending into a separating section (22) which can be disconnected from the waist region (14) and on which a rated breaking line (24) intersecting the taper (18) is provided for creating an opening at the taper (18), and
the separating section (22) is limited by a material weakening (26) which is let into the waist region (14) at a distance from the outer edge (16) and which separates the separating section (22) from a protecting section (28) of the waist region (14) which conceals the separating section (22) from the outer edge (16), **characterised in that** the waist region (14) in extension of the rated breaking line (24) has at least one stabilising means (36) which stiffens the protecting section (28).

2. Packing unit according to Claim 1, **characterised in that** the protecting section (28) in extension of the rated breaking line (24) has a greater flexural rigidity than the rated breaking line (24).

3. Packing unit according to Claim 1 or 2, **characterised in that** the rated breaking line (24) is limited by the material weakening (26).

4. Packing unit according to Claim 3 **characterised in that** the stabilising means (36) is formed by a deep-drawn region (38).

5. Packing unit according to Claim 4 **characterised in that** the deep-drawn region (38) extends around the separating section (22) in a U shape.

6. Packing unit according to any of Claims 1 to 5 **characterised in that** the material weakening (26) has two weakening sections (30) which extend square to the rated breaking line (24) on sides of the taper which lie opposite one another.

7. Packing unit according to Claim 6, **characterised in that** the weakening sections (30) each extend on both sides as far as the outer edge (16).

8. Packing unit according to Claim 6, **characterised in that** the material weakening (26) extends around the taper (18) in a U shape and the weakening sections (30) are formed by sections of the material weakening (26) which lie opposite one another.

9. Packing unit according to Claim 8, **characterised in that** the U-shaped material weakening (26) extends on both sides as far as the outer edge (16).

10. Packing unit according to Claim 8, **characterised in that** the U-shaped material weakening (26) has two ends (32) at a distance from the outer edge (16).

11. Packing unit according to any of Claims 1 to 10, **characterised in that** the material weakening (26) is formed over its length by an incision.

12. Packing unit according to Claim 11, **characterised in that** a plurality of adhesion points (40) are provided over the length of the incision.

13. Packing unit according to any of Claims 1 to 10, **characterised in that** the material weakening is formed by a perforation (42).

14. Packing unit according to any of Claims 1 to 13, **characterised in that** the rated breaking line (24) is formed by a crease.

15. Packing unit according to any of Claims 1 to 14, **characterised in that** a peelable film (44) is provided which adheres to the separating section (22) and to the protecting section (28).

## Revendications

1. Unité d'emballage (2)
comprenant deux éléments (6, 8) plats agencés l'un contre l'autre, qui par éloignement local l'un de l'autre forment une chambre fermée (12) et sont reliés ensemble dans une région de liaison (14) entourant la chambre (12) et délimitée par un bord externe (16),
la chambre (12) présentant pour l'expulsion contrôlée d'un fluide (4) accumulé dedans, un rétrécissement (18) qui s'étend jusque dans une partie séparable (22) pouvant être séparée de la région de liaison (14) et auprès de laquelle est prévue une ligne de rupture (24) coupant le rétrécissement (18) pour créer une ouverture au rétrécissement (18), et la partie séparable (22) est délimitée par un affaiblissement de matériau (26) formé dans la région de liaison (14) à distance du bord externe (16), et séparant partie séparable (22) d'une partie de protection (28) de la région de liaison (14), la partie de protection recouvrant la partie séparable (22) jusqu'au bord externe (16), **caractérisée en ce que** la région de liaison (14) présente dans le prolongement de la ligne de rupture (24) au moins un moyen de stabilisation (36) qui rigidifie la partie de protection (28).

2. Unité d'emballage selon la revendication 1, **caractérisée en ce que** la partie de protection (28) présente dans le prolongement de la ligne de rupture (24) une rigidité à la flexion augmentée relativement à la ligne de rupture (24).

3. Unité d'emballage selon la revendication 1 ou 2, **caractérisée en ce que** la ligne de rupture (24) est délimitée par l'affaiblissement de matériau (26).

4. Unité d'emballage selon la revendication 3, **caractérisée en ce que** le moyen de stabilisation (36) est formé par une région formée en creux (38).

5. Unité d'emballage selon la revendication 4, **caractérisée en ce que** la région formée en creux (38) s'étend en forme de U autour de la partie séparable (22).

6. Unité d'emballage selon l'une quelconque des revendications 1 à 5, **caractérisée en ce que** l'affaiblissement de matériau (26) présente deux sections d'affaiblissement (30) qui s'étendent sur des côtés mutuellement opposés du rétrécissement (18), transversalement à la ligne de rupture (24).

7. Unité d'emballage selon la revendication 6, **caractérisée en ce que** les sections d'affaiblissement (30) s'étendent chacune de chaque côté jusqu'au bord externe (16).

8. Unité d'emballage selon la revendication 6, **caractérisée en ce que** l'affaiblissement de matériau (26) s'étend en forme de U autour du rétrécissement (18) et les sections d'affaiblissement (30) sont formées par des section de l'affaiblissement de matériau (26) situées l'une en face de l'autre.

9. Unité d'emballage selon la revendication 8, **caractérisée en ce que** l'affaiblissement de matériau (26) en forme de U s'étend de chaque côté jusqu'au bord externe (16).

10. Unité d'emballage selon la revendication 8, **caractérisée en ce que** l'affaiblissement de matériau (26) présente deux extrémités (32) espacées du bord externe (16).

11. Unité d'emballage selon l'une quelconque des revendications 1 à 10, **caractérisée en ce que** l'affaiblissement de matériau (26) est formé sur sa longueur par une incision.

12. Unité d'emballage selon la revendication 11, **caractérisée en ce que** plusieurs points d'attache (40) sont prévus sur la longueur de l'incision.

13. Unité d'emballage selon l'une quelconque des revendications 1 à 10, **caractérisée en ce que** l'affaiblissement de matériau est formé par une perforation (42).

14. Unité d'emballage selon l'une quelconque des revendications 1 à 13, **caractérisée en ce que** la ligne de rupture (24) est formée par un rainurage.

15. Unité d'emballage selon l'une quelconque des revendications 1 à 14, **caractérisée en ce qu'**il est prévu un film pelable (44) qui adhère à la partie séparable (22) et à la partie de protection (28).
